# EUROPÄISCHE PATENTSCHRIFT

(11) **EP 3 681 778 B1**
(45) Veröffentlichungstag und Bekanntmachung des Hinweises auf die Patenterteilung: **29.11.2023**
(21) Anmeldenummer: 18793558.0
(22) Anmeldetag: 08.10.2018
(51) Int. Cl.: B61L 3/12, B61L 27/00

(54) **FAHRZEUGSEITIGE EINRICHTUNG FÜR DEN EMPFANG VON INFORMATIONEN EINER STRECKENSEITIGEN SENDEEINRICHTUNG**
DEVICE ON BOARD A VEHICLE FOR RECEIVING INFORMATION FROM A WAYSIDE TRANSMITTER
DISPOSITIF EMBARQUÉ DANS UN VÉHICULE POUR LA RECEPTION DES INFORMATIONS D'UN DISPOSITIF DE TRANSMISSION LE LONG DE LA VOIE

(30) Priorität: 06.11.2017 DE 102017219644
(43) Veröffentlichungstag der Anmeldung: 22.07.2020
(73) Patentinhaber: Siemens Mobility GmbH, 81739 München (DE)
(72) Erfinder: LIEBIG, Andreas, 38302 Wolfenbüttel (DE)
(74) Vertreter: Siemens Patent Attorneys
(86) Internationale Anmeldenummer: PCT/EP2018/077252
(87) Internationale Veröffentlichungsnummer: WO 2019/086206

(56) Entgegenhaltungen:
- EP-A1- 2 676 860
- WO-A1-94/11754
- WO-A1-2018/036736
- WO-A1-2018/046217
- WO-A2-2015/055391
- FR-A1- 2 873 341
- JP-B2- 3 444 518

## Beschreibung

Die Erfindung bezieht sich auf eine fahrzeugseitige Einrichtung für ein Fahrzeug, insbesondere Schienenfahrzeug, mit einer Empfangseinrichtung, die beim Passieren einer streckenseitigen Sendeeinrichtung zum Empfang eines zumindest auch frequenzmodulierten Sendesignals der streckenseitigen Sendeeinrichtung geeignet ist.

In Eisenbahnanlagen werden bekanntermaßen Transpondereinrichtungen zur Übertragung von Informationen von der Strecke zum Fahrzeug eingesetzt. Die zu übertragenden Informationen können z. B. den jeweiligen Transponder identifizieren, dessen Ort angeben oder Signalzustände und/oder Eigenschaften der befahrenen Strecke beschreiben.

Beispielsweise ist für die Ortung von Schienenfahrzeugen die sogenannte Eurobalise bekannt. Bei der Eurobalise handelt es sich um eine passive Balise, die bei Annäherung eines Schienenfahrzeugs mittels auf elektromagnetischem Wege bei 27 MHz übertragener Energie in Betrieb genommen wird und frequenzmoduliert auf Frequenzen von 3,95 MHz bzw. 4,52 MHz ein Positionssignal aussendet, das einem passierenden Schienenfahrzeug die Ortung ermöglicht. Das Positionssignal enthält eine Kodierung, die die Balise identifiziert, so dass das Fahrzeug, dem die Positionen von im Streckennetz verlegten Balisen bekannt ist, seine eigene Position bestimmen kann.

Dokument WO 94 11754 A1 sieht eine Datenübertragung zwischen zwei Abfrage- und Antwortstationen vor, die üblicherweise eine hohe Relativgeschwindigkeit aufweisen, wobei mindestens die Antwortstation eine Verzögerungsleitung mit Reflexionspunkten aufweist, vorzugsweise eine Oberflächenwellenkomponente. Die Komponente hat ein zur Leitung von Oberflächenwellen geeignetes Substrat, auf dem sich ein Interdigitalwandler und mindestens ein Reflektor befinden. Hier werden Abfrageimpulse von der Abfragestation zur Antwortstation übertragen. Die Modulation dieser Abfrageimpulse in der Abfragestation und der entsprechenden Antwortimpulse in der Antwortstation führt zur Übertragung von Identifikationssignalen zwischen den Abfrage- und Antwortstationen.

Dokument EP 2 676 860 A1 beschreibt ein System und Verfahren zum Modulieren eines Telepowering-Signals in einer Downlink-Kommunikation. Ein Fingerabdruckmodul erzeugt ein Fingerabdrucksignal, das mit einem Telepowering-Signal zur Kommunikation durch ein Übertragungsmodul in einer Downlink-Kommunikation moduliert werden kann. Das Fingerabdrucksignal wird von einem streckenseitigen Ausrüstungsmodul reflektiert und von dem Übertragungsmodul empfangen.

Bei Dokument WO 2015 055391 A2 wird eine Eurobalisen-Fahrzeugvorrichtung verwendet, die zwei Empfangsrahmenantennen mit identischen Empfangseigenschaften und derselben räumlichen Ausrichtung aufweist. Eine Auswertungsvorrichtung ist an die Empfangsrahmenantennen angeschlossen, die während des Passierens eines Senders eines Zuges ein Empfangssignal registrieren. Dieses stammt nicht von der Eurobalise, wenn die Empfangspegeldifferenz der Empfangsrahmenantennen unter einem Schwellwert liegt, wobei ein Referenzsignal einem bestimmten Empfangssignal während des Durchlaufens des Senders entspricht.

Der Erfindung liegt die Aufgabe zugrunde, eine fahrzeugseitige Einrichtung anzugeben, die ein Übersprechen eines Sendesignals einer streckenseitigen Sendeeinrichtung erkennen kann, wobei besonders einfach, aber dennoch zuverlässig eine Übersprechwarnung generierbar sein soll.

Diese Aufgabe wird erfindungsgemäß durch eine fahrzeugseitige Einrichtung mit den Merkmalen gemäß Patentanspruch 1 gelöst. Vorteilhafte Ausgestaltungen der erfindungsgemäßen Einrichtung sind in Unteransprüchen angegeben.

Ein wesentlicher Vorteil der erfindungsgemäßen Einrichtung ist darin zu sehen, dass diese zuverlässig eine Übersprechwarnung erzeugen kann, wenn mit einer gewissen Wahrscheinlichkeit ein Übersprechen eines Sendesignals einer "falschen" streckenseitigen Sendeeinrichtung - also einer, deren Sendesignal nicht auszuwerten ist - vorliegt. Erfinderseitig wurde nämlich festgestellt, dass frequenzbezogen besonders einfach, aber dennoch sehr zuverlässig eine Übersprechwarnung generierbar ist; demgemäß ist erfindungsgemäß vorgesehen, dass die Übersprechwarnung in Abhängigkeit vom Frequenzverlauf erzeugt wird.

Erindungsgemäß ist vorgesehen, dass die Auswerteinrichtung derart ausgestaltet ist, dass sie die Übersprechwarnung erzeugt, wenn bei Signalfrequenzwechseln die Flankensteilheit des Frequenzverlaufs über der Zeit ein vorgegebenes Maß unterschreitet.

Die Auswerteinrichtung ist dabei vorzugsweise derart ausgestaltet, dass sie die Flankensteilheit der Signalfrequenz bei Signalfrequenzwechseln misst und die Übersprechwarnung erzeugt, wenn der Betrag der Flankensteilheit eine vorgegebene Schwelle erreicht oder unterschreitet.

Die streckenseitige Sendeeinrichtung ist vorzugsweise eine Transpondereinrichtung oder ein Bestandteil einer Transpondereinrichtung. In diesem Falle ist es vorteilhaft, wenn die fahrzeugseitige Einrichtung eine fahrzeugseitige Sendeeinrichtung aufweist, die zum Aussenden eines Aktivierungssignals zur Aktivierung der Transpondereinrichtung geeignet ist.

Die Auswerteinrichtung kann in diesem Falle ein Übersprechen eines frequenzmodulierten Sendesignals bzw. Antwortsignals von streckenseitigen Transpondereinrichtungen erkennen, die nicht von dem eigenen Fahrzeug, sondern einem anderen Fahrzeug, aktiviert worden sind.

Vorteilhaft ist es, wenn die Auswerteinrichtung den Frequenzverlauf und/oder die Signalpegel bei unterschiedlichen Frequenzen des empfangenen Sendesignals auswertet und die Übersprechwarnung erzeugt, wenn der Frequenzverlauf und/oder die Signalpegel auf ein Antwortsignal einer Transpondereinrichtung hindeuten, die von einer anderen Sendeeinrichtung als der der eigenen fahrzeugseitigen Einrichtung, sei es einer Sendeeinrichtung einer anderen fahrzeugseitigen Einrichtung des eigenen Fahrzeugs oder einer anderen Sendeeinrichtung eines anderen Fahrzeugs, aktiviert worden ist.

Die Auswerteinrichtung ist vorzugsweise derart ausgestaltet, dass sie den Signalpegel bei einer Signalfrequenz des frequenzmodulierten Sendesignals mit dem Signalpegel bei einer anderen Signalfrequenz des frequenzmodulierten Sendesignals vergleicht und im Falle einer Signalpegelabweichung über ein vorgegebenes Maß hinaus die Übersprechwarnung erzeugt.

Das frequenzmodulierte Sendesignal ist vorzugsweise ein binäres Signal, das bei einer logischen "0" eine erste Signalfrequenz und bei einer logischen "1" eine zweite Signalfrequenz aufweist. Auch ist es vorteilhaft, wenn die Signalamplituden bei den beiden Signalfrequenzen gleich groß oder zumindest näherungsweise (± 10%) gleich groß sind.

Besonders vorteilhaft ist es, wenn die Auswerteinrichtung derart ausgestaltet ist, dass sie den Signalpegel bei einer, insbesondere der oben genannten ersten, Signalfrequenz mit dem Signalpegel bei einer anderen, insbesondere der oben genannten zweiten, Signalfrequenz vergleicht und die Übersprechwarnung erzeugt, wenn die Signalpegeldifferenz eine vorgegebene Schwelle erreicht oder überschreitet oder außerhalb eines vorgegebenen Solldifferenzbereichs liegt.

Die fahrzeugseitige Einrichtung ist bevorzugt geeignet, Balisen der ETCS-Norm (European Train Control System bzw. Europäisches Zugbeeinflussungssystem) zu aktivieren und Antwortsignale von Balisen der ETCS-Norm zu verarbeiten.

Die Erfindung bezieht sich darüber hinaus auf ein Fahrzeug, insbesondere ein Schienenfahrzeug. Erfindungsgemäß ist vorgesehen, dass dieses mit einer fahrzeugseitigen Einrichtung ausgestattet ist, wie sie oben beschrieben worden ist.

Die Erfindung bezieht sich darüber hinaus auf ein Verfahren gemäß Anspruch 10, zum Übermitteln zumindest einer Information von einer streckenseitigen Sendeeinrichtung zu einem passierenden Fahrzeug, wobei bei dem Verfahren die streckenseitige Sendeeinrichtung ein streckenseitiges Sendesignal aussendet, das zumindest auch frequenzmoduliert ist.

Bezüglich der Vorteile des erfindungsgemäßen Verfahrens sei auf die obigen Ausführungen im Zusammenhang mit der erfindungsgemäßen fahrzeugseitigen Einrichtung verwiesen.

Das frequenzmodulierte Sendesignal ist vorzugsweise ein binäres Signal, das bei einer logischen "0" eine erste Signalfrequenz und bei einer logischen "1" eine zweite Signalfrequenz aufweist.

Vorteilhaft ist es, wenn der Signalpegel bei der ersten Signalfrequenz mit dem Signalpegel bei der zweiten Signalfrequenz verglichen wird und die Übersprechwarnung erzeugt wird, wenn die Signalpegeldifferenz eine vorgegebene Schwelle erreicht oder überschreitet.

Gemäß der Erfindung wird die Flankensteilheit der Signalfrequenz bei Signalfrequenzwechseln von der ersten Signalfrequenz zur zweiten Signalfrequenz und/oder von der zweiten Signalfrequenz zur ersten Signalfrequenz erfasst und die Übersprechwarnung erzeugt, wenn die Flankensteilheit ein vorgegebenes Maß unterschreitet.

Bei einer besonders bevorzugten Ausführungsform ist vorgesehen, dass der Signalpegel bei der ersten Signalfrequenz, der Signalpegel bei der zweiten Signalfrequenz und die Flankensteilheit der Signalfrequenz bei Signalfrequenzwechseln von der ersten Signalfrequenz zur zweiten Signalfrequenz und von der zweiten Signalfrequenz zur ersten Signalfrequenz erfasst wird und die Übersprechwarnung erzeugt wird, wenn der Signalpegel bei der ersten Signalfrequenz von dem Signalpegel bei der zweiten Signalfrequenz über ein vorgegebenes Maß hinaus abweicht oder die Flankensteilheit der Signalfrequenz bei Signalfrequenzwechseln ein vorgegebenes Maß unterschreitet. Die streckenseitige Sendeeinrichtung ist bevorzugt eine streckenseitige Transpondereinrichtung oder ein Bestandteil einer streckenseitigen Transpondereinrichtung, insbesondere einer streckenseitigen Balise. Vorteilhaft ist es in diesem Falle, wenn eine fahrzeugseitige Sendeeinrichtung ein Aktivierungssignal zum Aktivieren der streckenseitigen Transpondereinrichtung aussendet und die streckenseitige Transpondereinrichtung nach Empfang des Aktivierungssignals als das streckenseitige Sendesignal ein zumindest auch frequenzmoduliertes Antwortsignal aussendet.

Die Erfindung wird nachfolgend anhand von Ausführungsbeispielen näher erläutert; dabei zeigen beispielhaft
- Figur 1: zwei auf einer Gleisanlage befindliche Schienenfahrzeuge, die jeweils mit einem Ausführungsbeispiel für eine erfindungsgemäße fahrzeugseitige Einrichtung ausgestattet sind,
- Figur 2: ein Ausführungsbeispiel für eine Auswerteinrichtung für die fahrzeugseitigen Einrichtungen bei den Schienenfahrzeugen gemäß Figur 1,
- Fig. 3-4: beispielhaft den Einfluss einer durch die Gleisanlage hervorgerufenen Serienresonanz auf das Antwortsignal einer in der Gleisanlage befindlichen streckenseitigen Transpondereinrichtung,
- Figur 5: ein weiteres Ausführungsbeispiel für eine Auswerteinrichtung, die bei den fahrzeugseitigen Einrichtungen der Schienenfahrzeuge gemäß Figur 1 eingesetzt werden kann,
- Fig. 6-7: beispielhaft Frequenzverläufe über der Zeit eines Antwortsignals, das von einer streckenseitigen Transpondereinrichtung der Gleisanlage gemäß Figur 1 ausgesendet werden kann, wobei Figur 6 den Idealfall ohne einen Einfluss der Gleisanlage bzw. ohne eine Serienresonanz durch die Gleisanlage zeigt und Figur 7 beispielhaft den Frequenzverlauf im Falle eines Einflusses einer Serienresonanz darstellt,
- Figur 8: ein weiteres Ausführungsbeispiel für eine Auswerteinrichtung, die bei den fahrzeugseitigen Einrichtungen der Schienenfahrzeuge gemäß Figur 1 eingesetzt werden kann, und
- Figur 9: noch ein weiteres Ausführungsbeispiel für eine Auswerteinrichtung, die bei den fahrzeugseitigen Einrichtungen der Schienenfahrzeuge gemäß Figur 1 eingesetzt werden kann.

In den Figuren werden der Übersicht halber für identische oder vergleichbare Komponenten stets dieselben Bezugszeichen verwendet.

Die Figur 1 zeigt in einer schematischen Darstellung von der Seite zwei Schienenfahrzeuge, die auf einer Gleisanlage 20 fahren. Das in der Figur 1 linke Schienenfahrzeug ist mit dem Bezugszeichen 11 und das in der Figur 1 rechte Schienenfahrzeug mit dem Bezugszeichen 12 gekennzeichnet.

Die beiden Schienenfahrzeuge 11 und 12 sind jeweils mit einer fahrzeugseitigen Einrichtung 100 ausgestattet, die eine Sendeeinrichtung 110, eine Empfangseinrichtung 120 und eine Auswerteinrichtung 130 umfasst. Nachfolgend wird beispielhaft davon ausgegangen, dass die beiden fahrzeugseitigen Einrichtungen 100 der beiden Schienenfahrzeuge 11 und 12 baugleich sind oder zumindest beide gemäß den unten beispielhaft beschriebenen Verfahren arbeiten können.

Die fahrzeugseitigen Einrichtungen 100 der beiden Schienenfahrzeuge 11 und 12 sind jeweils derart ausgestaltet, dass ihre Sendeeinrichtungen 110 dauerhaft oder zumindest während der Fahrt über die Gleisanlage 20 ein Aktivierungssignal S zur Aktivierung streckenseitiger Transpondereinrichtungen aussenden oder zumindest aussenden können. Bei der Darstellung gemäß Figur 1 ist aus Gründen der Übersicht nur eine einzige streckenseitige Transpondereinrichtung dargestellt und mit dem Bezugszeichen 30 gekennzeichnet. In der Gleisanlage 20 werden üblicherweise mehrere vergleichbare streckenseitige Transpondereinrichtungen 30 vorgesehen sein. Nachfolgend wird beispielhaft davon ausgegangen, dass es sich bei der streckenseitigen Transpondereinrichtung 30 um eine Transpondereinrichtung handelt, die im Falle eines Empfangs eines Aktivierungssignals S ein frequenzmoduliertes oder zumindest auch frequenzmoduliertes Antwortsignal AS aussendet. Das Antwortsignal AS ist vorzugsweise ein binäres Signal, das bei einer logischen "0" eine erste Signalfrequenz f1 von beispielsweise zwischen 3,9 MHz und 4,0 MHz (z. B. 3,95 MHz) und bei einer logischen "1" eine zweite Signalfrequenz f2 von beispielsweise zwischen 4,5 MHz und 4,6 MHz (z. B. 4,52 MHz) aufweist. Die Amplituden bei der ersten Signalfrequenz f1 und der zweiten Signalfrequenz f2 sind vorzugsweise gleich groß oder unterscheiden sich vorzugsweise nur in einem Rahmen von maximal bis zu ± 10%.

Bei der streckenseitigen Transpondereinrichtung 30 kann es sich beispielsweise um eine Balise handeln, die gemäß der Norm ETCS (European Train Control System bzw. Europäisches Zugbeeinflussungssystem) arbeitet und demgemäß in der Lage ist, nach einer Aktivierung durch ein Aktivierungssignal S ein Antwortsignal AS gemäß der ETCS-Norm auszugeben.

Bei der Darstellung gemäß Figur 1 wird beispielhaft davon ausgegangen, dass das in der Figur 1 rechte Schienenfahrzeug 12 mit seiner Sendeeinrichtung 110 und seiner Empfangseinrichtung 120 gerade die streckenseitige Transpondereinrichtung 30 überfährt. Demgemäß wird das Aktivierungssignal S der Sendeeinrichtung 110 zur streckenseitigen Transpondereinrichtung 30 gelangen und diese aktivieren, so dass die streckenseitige Transpondereinrichtung 30 ein Antwortsignal AS zu der Empfangseinrichtung 120 des Schienenfahrzeugs 12 zurücksenden kann.

Bei der Darstellung gemäß Figur 1 ist im Bereich zwischen den beiden Schienenfahrzeugen 11 und 12 in der Gleisanlage 20 streckenseitig ein Leiter 21 installiert, der beispielsweise einen Bestandteil einer linienförmigen Zugbeeinflussungseinrichtung (LZB) bilden kann oder ein Bestandteil eines Kabels oder dergleichen ist. Der Leiter 21 führt dazu, dass das von der streckenseitigen Transpondereinrichtung 30 ausgesandte Antwortsignal AS nicht nur zu der Empfangseinrichtung 120 des Schienenfahrzeugs 12 gelangen wird, sondern darüber hinaus elektromagnetisch in den Leiter 21 einkoppeln und - geleitet durch den Leiter 21 - zu der Empfangseinrichtung 120 des Schienenfahrzeugs 11 gelangen kann. Mit anderen Worten wird auch die Empfangseinrichtung 120 des Schienenfahrzeugs 11 ein Antwortsignal AS von der streckenseitigen Transpondereinrichtung 30 empfangen, obwohl das Schienenfahrzeug 11 diese Transpondereinrichtung 30 gerade nicht überfährt.

Die Auswerteinrichtungen 130 der fahrzeugseitigen Einrichtungen 100 der beiden Schienenfahrzeuge 11 und 12 sind vorzugsweise derart ausgestaltet, dass sie ein Übersprechen eines Antwortsignals AS von einer Transpondereinrichtung 30, die vom jeweiligen Schienenfahrzeug gerade nicht überfahren wird, möglichst zuverlässig erkennen können. Die Auswerteinrichtungen 130 sind konfiguriert, ein Übersprechen anhand der Signalpegel des Antwortsignals AS bei unterschiedlichen Frequenzen des empfangenen Antwortsignals und dem Frequenzverlauf des empfangenen Antwortsignals AS zu erkennen. Dies soll nachfolgend beispielhaft im Zusammenhang mit den Figuren 2 bis 8 näher erläutert werden.

Die Figur 2 zeigt ein Ausführungsbeispiel für eine Auswerteinrichtung 130, die bei den Schienenfahrzeugen 11 und 12 gemäß Figur 1 bzw. deren fahrzeugseitigen Einrichtungen 100 eingesetzt werden kann.

Die Auswerteinrichtung 130 gemäß Figur 2 weist eingangsseitig eine Amplitudenmesseinrichtung 200 auf, die frequenzbezogen arbeitet und somit auch als frequenzbezogene Amplitudenmesseinrichtung bezeichnet werden kann.

Die Amplitudenmesseinrichtung 200 kann beispielsweise numerisch arbeiten und eingangsseitig eine Abtasteinheit aufweisen, die das Antwortsignal AS abtastet. Die Abtastwerte können einer Fourier-Transformation unterworfen werden, durch die die Abtastwerte in den Frequenzbereich transformiert werden. Die Amplitudenmesseinrichtung 200 kann dann die Amplitude des Antwortsignals AS bei der ersten Signalfrequenz f1 des binären Antwortsignals AS und der zweiten Signalfrequenz f2 des binären Antwortsignals AS bestimmen.

Im Falle eines ungestörten Antwortsignals AS werden die Amplituden A(f1) und A(f2) bei den beiden Signalfrequenzen f1 und f2 gleich groß oder zumindest annähernd gleich groß sein, wohingegen im Falle einer Störung bzw. einer Resonanz, insbesondere einer Serienresonanz durch einen Leiter 21, wie in Figur 1 gezeigt, ein Amplitudenunterschied auftreten wird.

Der Amplitudenmesseinrichtung 200 ist bei der Auswerteinrichtung 130 gemäß Figur 2 eine Vergleichseinrichtung 210 nachgeordnet, die die Signalpegel bzw. Amplituden A(f1) und A(f2) bei den beiden Signalfrequenzen f1 und f2 miteinander vergleicht und eine Übersprechwarnung UW ausgibt, wenn die Abweichung eine vorgegebene Schwelle erreicht oder überschreitet.

Beispielsweise kann die Vergleichseinrichtung 210 die beiden Signalpegel bzw. Amplituden unter Bildung einer Signalpegeldifferenz voneinander abziehen und die Signalpegeldifferenz dem Vergleich: $\left|A\left(f1\right)-A\left(f2\right)\right| > SW ?$ unterwerfen und die Übersprechwarnung UW erzeugen, wenn eine vorgegebene Schwelle SW erreicht oder überschritten wird.

Stellt die Vergleichseinrichtung 210 fest, dass die Signalpegeldifferenz die vorgegebene Schwelle SW nicht erreicht oder überschreitet, so kann sie ausgangsseitig entweder gar kein Signal erzeugen oder stattdessen ein Ausgangssignal OK, das anzeigt, dass keine Übersprechwarnung zu erzeugen ist.

Die Figur 3 zeigt die Signalpegel bzw. Amplituden des Antwortsignals AS - in Form eines Stromes I über der Frequenz f - bei den beiden Signalfrequenzen f1 und f2 beispielhaft für den Fall, dass der Leiter 21 in der Gleisanlage 20 gemäß Figur 1 allein oder mit anderen Komponenten einen Serienresonanzkreises bildet, dessen Resonanzfrequenz gerade der ersten Signalfrequenz f1 entspricht. Es lässt sich erkennen, dass durch die Serienresonanz eine Pegelerhöhung für die erste Signalfrequenz f1 auftritt, wohingegen bei der zweiten Signalfrequenz f2 eben diese Überhöhung ausbleibt.

Durch die bei der Ausführungsvariante gemäß Figur 2 vorgesehenen Differenzbildung kann die Vergleichseinrichtung 210 und damit die Auswerteinrichtung 130 insgesamt feststellen, dass eine Signalverfälschung durch Übersprechen, beispielsweise durch eine Resonanz durch den Leiter 21 gemäß Figur 1, aufgetreten ist und demgemäß die bereits erwähnte Übersprechwarnung UW erzeugen.

Die Figur 4 zeigt die Verfälschung der Signalpegel des Antwortsignals AS beispielhaft für den Fall, dass die Serienresonanzfrequenz eines durch den Leiter 21 gemäß Figur 1 gebildeten oder zumindest mitgebildeten Serienresonanzkreises gerade der zweiten Signalfrequenz f2 entspricht. Auch in diesem Fall werden die Signalpegel des Antwortsignals AS bei den beiden Signalfrequenzen f1 und f2 signifikant unterschiedlich sein, so dass das Schienenfahrzeug 11 gemäß Figur 1 die Übersprechwarnung UW erzeugen kann.

Die Figur 5 zeigt ein Ausführungsbeispiel für eine Auswerteinrichtung 130, die anstelle der im Zusammenhang mit der Figur 2 gezeigten Auswerteinrichtung 130 oder zusätzlich zu dieser eingesetzt werden kann. Die Auswerteinrichtung 130 gemäß Figur 5 weist eingangsseitig eine Frequenzverlaufsmesseinrichtung 300 auf, der eine Vergleichseinrichtung 310 nachgeordnet ist.

Die Frequenzverlaufsmesseinrichtung 300 kann beispielsweise numerisch arbeiten und eingangsseitig eine Abtasteinheit aufweisen, die das Antwortsignal AS abtastet. Die Abtastwerte können einer Fourier-Transformation unterworfen werden, die die Abtastwerte in den Frequenzbereich transformiert. Nach einer solchen Fourier-Transformation kann der Frequenzverlauf f über der Zeit t ermittelt werden, wie er beispielhaft in den Figuren 6 und 7 gezeigt ist. Die Figur 6 zeigt dabei den Frequenzverlauf für den Fall, dass keine Signalverfälschung durch die Gleisanlage 20 bzw. einen darin befindlichen Leiter 21 (vgl. Figur 1) aufgetreten ist. Es lässt sich erkennen, dass die Frequenzwechsel zwischen der ersten Signalfrequenz f1 und der zweiten Signalfrequenz f2 relativ schnell und die Signalflanken bei den Frequenzwechseln steil sind.

Die Figur 7 zeigt im Vergleich dazu den Frequenzverlauf f über der Zeit t für den Fall, dass durch eine Resonanz, insbesondere eine Serienresonanz, die beispielsweise durch den Leiter 21 der Gleisanlage 20 gemäß Figur 1 hervorgerufen werden kann, die Flankensteilheit bei den Signalwechseln zwischen der ersten Signalfrequenz f1 und der zweiten Signalfrequenz f2 gegenüber dem idealen Verlauf gemäß der Figur 6 drastisch reduziert ist.

Die Frequenzverlaufsmesseinrichtung 300 wird nach der Fourier-Transformation des Antwortsignals AS in den Frequenzbereich die Flankensteilheit bei Signalfrequenzwechseln messen und entsprechende Flankensteilheitswerte df/dt ausgeben.

Die Flankensteilheitswerte df/dt gelangen zu der Vergleichseinrichtung 310, die diese mit einer vorgegebenen Flankensteilheitsschwelle dfmin vergleicht und ausgangsseitig eine Übersprechwarnung UW ausgibt, wenn die Flankensteilheitswerte df/dt bei Flanken bzw. bei Signalfrequenzwechseln die Flankensteilheitsschwelle dfmin nicht erreicht bzw. nicht überschreitet.

Wird die Flankensteilheitsschwelle dfmin überschritten bzw. erreicht, so wird die Vergleichseinrichtung 310 entweder gar keine Warnung bzw. kein Signal ausgeben oder stattdessen ein Ausgangssignal OK, das angibt, dass keine Übersprechwarnung auszugeben ist.

Die Figur 8 zeigt ein weiteres Ausführungsbeispiel für eine Auswerteinrichtung 130, die bei den fahrzeugseitigen Einrichtungen 100 der Schienenfahrzeuge 11 und 12 gemäß Figur 1 eingesetzt werden kann. Die Auswerteinrichtung 130 gemäß Figur 8 weist die frequenzbezogene Amplitudenmesseinrichtung 200 und die Vergleichseinrichtung 210 gemäß Figur 2 sowie die Frequenzverlaufsmesseinrichtung 300 und die Vergleichseinrichtung 310 gemäß Figur 5 auf. Diesbezüglich sei auf die obigen Ausführungen im Zusammenhang mit den Figuren 2 und 5 verwiesen.

Der in der Figur 8 obere Zweig der Auswerteinrichtung 130 wird durch die Amplitudenmesseinrichtung 200 und die Vergleichseinrichtung 210 gemäß Figur 2 gebildet und wertet das Antwortsignal AS hinsichtlich der Signalpegel bei den beiden Signalfrequenzen f1 und f2 aus, wie dies oben im Zusammenhang mit der Figur 2 bereits erläutert worden ist. Unterscheiden sich die Signalpegel über eine vorgegebene Schwelle hinaus, so erzeugt die Vergleichseinrichtung 210 ausgangsseitig ein erstes Hilfssignal H1 mit einer logischen "1", das zu einem nachgeordneten ODER-Glied 400 übermittelt wird.

Der in der Figur 8 untere Zweig der Auswerteinrichtung 130 wird durch die Frequenzverlaufsmesseinrichtung 300 und die Vergleichseinrichtung 310 gemäß der Figur 5 gebildet. Die Frequenzverlaufsmesseinrichtung 300 und die Vergleichseinrichtung 310 werten das Antwortsignal AS hinsichtlich der Flankensteilheit bei Signalfrequenzwechseln aus, wie dies im Zusammenhang mit der Figur 5 oben bereits erläutert worden ist. Stellt die Vergleichseinrichtung 310 fest, dass die Flankensteilheit bei Signalfrequenzwechseln nicht ausreichend groß ist, so erzeugt sie ausgangsseitig ein zweites Hilfssignal H2 mit einer logischen "1", das zu dem ODER-Glied 400 übermittelt wird.

Das ODER-Glied 400 erzeugt ausgangsseitig eine Übersprechwarnung UW in Form einer logischen "1", wenn zumindest eines der beiden Hilfssignale H1 oder H2 eingangsseitig eine logische "1" aufweist.

Weist weder das erste Hilfssignal H1 noch das zweite Hilfssignal H2 eine logische "1" auf, so erzeugt das ODER-Glied 400 ein Ausgangssignal OK in Form einer logischen "0", die anzeigt, dass kein Übersprechen vorliegt.

Die Figur 9 zeigt eine Ausführungsvariante des Ausführungsbeispiels gemäß Figur 8, bei der eine Abtasteinheit 500 und eine Einheit 510 zur Fourier-Transformation für den oberen und unteren Zweig der Auswerteinrichtung 130 arbeiten. Demgemäß können diese Einheiten bei der Amplitudenmesseinrichtung 200' und der Frequenzverlaufsmesseinrichtung 300' fehlen. Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Ansprüche zu verlassen.

## Patentansprüche

1. Fahrzeugseitige Einrichtung (100) für ein Fahrzeug, insbesondere Schienenfahrzeug (11, 12), mit einer Empfangseinrichtung (120), die beim Passieren einer streckenseitigen Sendeeinrichtung zum Empfang eines zumindest auch frequenzmodulierten Signals der streckenseitigen Sendeeinrichtung konfiguriert ist,
wobei die fahrzeugseitige Einrichtung (100) eine Auswerteinrichtung (130) aufweist, die konfiguriert ist, eine Übersprechwarnung zu erzeugen, und zwar in Abhängigkeit vom Frequenzverlauf und optional auch in Abhängigkeit von den Signalpegeln bei unterschiedlichen Frequenzen des empfangenen frequenzmodulierten Sendesignals
**dadurch gekennzeichnet, dass** die Auswerteinrichtung (130) derart ausgestaltet ist, dass sie die Übersprechwarnung (UW) erzeugt, wenn bei Signalfrequenzwechseln die Flankensteilheit des Frequenzverlaufs über der Zeit ein vorgegebenes Maß unterschreitet.

2. Fahrzeugseitige Einrichtung (100) nach Anspruch 1,
**dadurch gekennzeichnet, dass**
- die fahrzeugseitige Einrichtung (100) eine fahrzeugseitige Sendeeinrichtung (110) aufweist, die zum Aussenden eines Aktivierungssignals (S) zur Aktivierung einer Transpondereinrichtung (30), die die streckenseitige Sendeeinrichtung umfasst oder bildet, konfiguriert ist, und
- das frequenzmodulierte Sendesignal ein Antwortsignal (AS) der Transpondereinrichtung (30) ist.

3. Fahrzeugseitige Einrichtung (100) nach einem der voranstehenden Ansprüche,
**dadurch gekennzeichnet, dass** die Auswerteinrichtung (130) derart ausgestaltet ist, dass sie den Frequenzverlauf und/oder die Signalpegel bei unterschiedlichen Frequenzen des empfangenen frequenzmodulierten Sendesignals auswertet und die Übersprechwarnung (UW) erzeugt, wenn der Frequenzverlauf und/oder die Signalpegel auf ein Antwortsignal (AS) einer Transponder-einrichtung (30) hindeuten, die von einer anderen fahrzeugseitigen Sendeeinrichtung aktiviert worden ist.

4. Fahrzeugseitige Einrichtung (100) nach einem der voranstehenden Ansprüche,
**dadurch gekennzeichnet, dass**
die Auswerteinrichtung (130) derart ausgestaltet ist, dass sie den Signalpegel bei einer Signalfrequenz des frequenzmodulierten Sendesignals mit dem Signalpegel bei einer anderen Signalfrequenz des frequenzmodulierten Sendesignals vergleicht und im Falle einer Signalpegelabweichung über ein vorgegebenes Maß hinaus die Übersprechwarnung (UW) erzeugt.

5. Fahrzeugseitige Einrichtung (100) nach einem der voranstehenden Ansprüche,
**dadurch gekennzeichnet, dass**
das frequenzmodulierte Sendesignal ein binäres Signal ist, das bei einer logischen "0" eine erste Signalfrequenz und bei einer logischen "1" eine zweite Signalfrequenz aufweist.

6. Fahrzeugseitige Einrichtung (100) nach einem der voranstehenden Ansprüche,
**dadurch gekennzeichnet, dass**
die Auswerteinrichtung (130) derart ausgestaltet ist, dass sie den Signalpegel bei einer, insbesondere der oben genannten ersten, Signalfrequenz mit dem Signalpegel bei einer anderen, insbesondere der oben genannten zweiten, Signalfrequenz vergleicht und die Übersprechwarnung (UW) erzeugt, wenn die Signalpegeldifferenz eine vorgegebene Schwelle erreicht oder überschreitet oder außerhalb eines vorgegebenen Solldifferenzbereichs liegt.

7. Fahrzeugseitige Einrichtung (100) nach einem der voranstehenden Ansprüche,
**dadurch gekennzeichnet, dass**
die Auswerteinrichtung (130) derart ausgestaltet ist, dass sie die Flankensteilheit der Signalfrequenz bei Signalfrequenzwechseln misst und die Übersprechwarnung (UW) erzeugt, wenn der Betrag der Flankensteilheit eine vorgegebene Schwelle erreicht oder unterschreitet.

8. Fahrzeugseitige Einrichtung (100) nach einem der voranstehenden Ansprüche,
**dadurch gekennzeichnet, dass**
die fahrzeugseitige Einrichtung (100) geeignet ist, Balisen der ETCS-Norm zu aktivieren und Antwortsignale von Balisen der ETCS-Norm zu verarbeiten.

9. Fahrzeug, insbesondere Schienenfahrzeug (11, 12),
**dadurch gekennzeichnet, dass**
das Fahrzeug mit einer fahrzeugseitigen Einrichtung (100) nach einem der voranstehenden Ansprüche ausgestattet ist.

10. Verfahren zum Übermitteln zumindest einer Information von einer streckenseitigen Sendeeinrichtung zu einem passierenden Fahrzeug, insbesondere Schienenfahrzeug, wobei bei dem Verfahren die streckenseitige Sendeeinrichtung ein streckenseitiges Sendesignal aussendet, das zumindest auch frequenzmoduliert ist,
wobei fahrzeugseitig der Frequenzverlauf des empfangenen Sendesignals und optional auch die Signalpegel bei unterschiedlichen Frequenzen des empfangenen Sendesignals ausgewertet wird und in Abhängigkeit von Frequenzverlauf und optional auch von Signalpegeln eine Übersprechwarnung (UW) erzeugt wird oder nicht,
**dadurch gekennzeichnet, dass**
- das frequenzmodulierte Sendesignal ein binäres Signal ist, das bei einer logischen "0" eine erste Signalfrequenz und bei einer logischen "1" eine zweite Signalfrequenz aufweist, und
- die Flankensteilheit der Signalfrequenz bei Signalfrequenzwechseln von der ersten Signalfrequenz zur zweiten Signalfrequenz und von der zweiten Signalfrequenz zur ersten Signalfrequenz erfasst wird und die Übersprechwarnung (UW) erzeugt wird, wenn die Flankensteilheit ein vorgegebenes Maß unterschreitet.

11. Verfahren nach Anspruch 10,
**dadurch gekennzeichnet, dass**
- das frequenzmodulierte Sendesignal ein binäres Signal ist, das bei einer logischen "0" eine erste Signalfrequenz und bei einer logischen "1" eine zweite Signalfrequenz aufweist, und
- der Signalpegel bei der ersten Signalfrequenz mit dem Signalpegel bei der zweiten Signalfrequenz verglichen wird und die Übersprechwarnung (UW) erzeugt wird, wenn die Signalpegeldifferenz eine vorgegebene Schwelle erreicht oder überschreitet.

12. Verfahren nach Anspruch 11,
**dadurch gekennzeichnet, dass**
- das frequenzmodulierte Sendesignal ein binäres Signal ist, das bei einer logischen "0" eine erste Signalfrequenz und bei einer logischen "1" eine zweite Signalfrequenz aufweist, und
- der Signalpegel bei der ersten Signalfrequenz, der Signalpegel bei der zweiten Signalfrequenz und die Flankensteilheit der Signalfrequenz bei Signalfrequenzwechseln von der ersten Signalfrequenz zur zweiten Signalfrequenz und/oder von der zweiten Signalfrequenz zur ersten Signalfrequenz erfasst wird und
- die Übersprechwarnung (UW) erzeugt wird, wenn der Signalpegel bei der ersten Signalfrequenz von dem Signalpegel bei der zweiten Signalfrequenz über ein vorgegebenes Maß hinaus abweicht oder die Flankensteilheit der Signalfrequenz bei Signalfrequenzwechseln ein vorgegebenes Maß unterschreitet.

13. Verfahren nach einem der voranstehenden Ansprüche 10 bis 12,
**dadurch gekennzeichnet, dass**
- die streckenseitige Sendeeinrichtung eine streckenseitige Transpondereinrichtung (30) oder ein Bestandteil einer streckenseitigen Transpondereinrichtung (30), insbesondere einer streckenseitigen Balise, ist, und
- eine fahrzeugseitige Sendeeinrichtung (110) ein Aktivierungssignal (S) zum Aktivieren der streckenseitigen Transpondereinrichtung (30) aussendet und
- die streckenseitige Transpondereinrichtung (30) nach Empfang des Aktivierungssignals (S) als das streckenseitige Sendesignal ein zumindest auch frequenzmoduliertes Antwortsignal (AS) aussendet.

## Claims

1. Vehicle-based device (100) for a vehicle, in particular a rail vehicle (11, 12), said device comprising a receiving device (120) which, when passing a track-based transmission device, is configured for receiving a signal, which is at least also frequency-modulated, from said track-based transmission device,
wherein the vehicle-based device (100) has an evaluation device (130) which is configured for generating a crosstalk warning, namely in accordance with the frequency curve and optionally also in accordance with the signal levels at different frequencies of the received frequency-modulated transmission signal,
**characterised in that**
the evaluation device (130) is designed such that it generates the crosstalk warning (UW) if, during signal frequency changes, the edge steepness of the frequency curve falls below a predefined degree over time.

2. Vehicle-based device (100) according to claim 1,
**characterised in that**
- the vehicle-based device (100) has a vehicle-based transmission device (110) which is configured for transmitting an activation signal (S) to activate a transponder device (30) comprising or forming the track-based transmission device, and
- the frequency-modulated transmission signal is a response signal (AS) from the transponder device (30).

3. Vehicle-based device (100) according to one of the preceding claims,
**characterised in that**
the evaluation device (130) is designed such that it evaluates the frequency curve and/or the signal level at different frequencies of the received frequency-modulated transmission signal and generates the crosstalk warning (UW) if the frequency curve and/or the signal levels indicate a response signal (AS) from a transponder device (30) which has been activated by another vehicle-based transmission device.

4. Vehicle-based device (100) according to one of the preceding claims,
**characterised in that**
the evaluation device (130) is designed such that it compares the signal level at a signal frequency of the frequency-modulated transmission signal with the signal level at another signal frequency of the frequency-modulated transmission signal and generates the crosstalk warning (UW) in the event of a deviation in signal level beyond a specified level.

5. Vehicle-based device (100) according to one of the preceding claims,
**characterised in that**
the frequency-modulated transmission signal is a binary signal having a first signal frequency at a logical "0" and a second signal frequency at a logical "1".

6. Vehicle-based device (100) according to one of the preceding claims,
**characterised in that**
the evaluation device (130) is designed such that it compares the signal level at a signal frequency, in particular the aforementioned first signal frequency, with the signal level at another signal frequency, in particular the aforementioned second signal frequency, and generates the crosstalk warning (UW) if the signal level difference reaches or exceeds a predefined threshold or is outside a predefined set point differential range.

7. Vehicle-based device (100) according to one of the preceding claims,
**characterised in that**
the evaluation device (130) is designed such that it measures the edge steepness of the signal frequency during signal frequency changes and generates the crosstalk warning (UW) if the amount of edge steepness reaches or falls below a predefined threshold.

8. Vehicle-based device (100) according to one of the preceding claims,
**characterised in that**
the vehicle-based device (100) is suitable for activating balises of ETCS standard and processing response signals from balises of ETCS standard.

9. Vehicle, in particular a rail vehicle (11, 12),
**characterised in that**
the vehicle is equipped with a vehicle-based device (100) according to one of the preceding claims.

10. Method for transmitting at least one piece of information from a track-based transmission device to a passing vehicle, in particular a rail vehicle, wherein, in the method, the track-based transmission device transmits a track-based transmission signal, which is at least also frequency-modulated,
wherein vehicle-based evaluation of the frequency curve of the received transmission signal and optionally also of the signal level takes place at different frequencies of the received transmission signal and a crosstalk warning (UW) is or is not generated depending on the frequency curve and optionally also on signal levels,
**characterised in that**
- the frequency-modulated transmission signal is a binary signal having a first signal frequency at a logical "0" and a second signal frequency at a logical "1", and
- the edge steepness of the signal frequency is detected during signal frequency changes from the first signal frequency to the second signal frequency and from the second signal frequency to the first signal frequency and the crosstalk warning (UW) is generated if the edge steepness falls below a predefined degree.

11. Method as claimed in claim 10,
**characterised in that**
- the frequency-modulated transmission signal is a binary signal having a first signal frequency at a logical "0" and a second signal frequency at a logical "1", and
- the signal level at the first signal frequency is compared with the signal level at the second signal frequency and the crosstalk warning (UW) is generated if the signal level difference reaches or exceeds a predefined threshold.

12. Method according to claim 11,
**characterised in that**
- the frequency-modulated transmission signal is a binary signal having a first signal frequency at a logical "0" and a second signal frequency at a logical "1", and
- the signal level at the first signal frequency, the signal level at the second signal frequency and the edge steepness of the signal frequency during signal frequency changes from the first signal frequency to the second signal frequency and/or from the second signal frequency to the first signal frequency is detected and
- the crosstalk warning (UW) is generated if the signal level at the first signal frequency deviates from the signal level at the second signal frequency beyond a predefined degree or the edge steepness of the signal frequency falls below a predefined degree during signal frequency changes.

13. Method according to one of the preceding claims 10 to 12,
**characterised in that**
- the track-based transmission device is a track-based transponder device (30) or a component of a track-based transponder device (30), in particular a track-based balise, and
- a vehicle-based transmission device (110) transmits an activation signal (S) to activate the track-based transponder device (30) and
- the track-based transponder device (30) transmits a response signal (AS), which is at least also frequency-modulated, after receiving the activation signal (S) as the track-based transmission signal.

## Revendications

1. Dispositif (100) embarqué pour un véhicule, en particulier pour un véhicule (11, 12) ferroviaire, comprenant un dispositif (120) de réception, qui est configuré pour, au passage devant un dispositif d'émission sur la voie, la réception d'un signal, au moins également modulé en fréquence, du dispositif d'émission sur la voie,
dans lequel le dispositif (100) embarqué a un dispositif (130) d'analyse, qui est configuré pour produire un avertissement de diaphonie et cela en fonction de la courbe de fréquence, et éventuellement également en fonction des niveaux de signal à des fréquences différentes du signal d'émission reçu modulé en fréquence,
**caractérisé en ce que**
le dispositif (130) d'analyse est conformé de manière à produire l'avertissement (UW) de diaphonie si, lors de changements de fréquence du signal, la pente de flanc de la courbe de fréquence en fonction du temps devient inférieure à une mesure donnée à l'avance.

2. Dispositif (100) embarqué suivant la revendication 1, **caractérisé en ce que**
- le dispositif (100) embarqué a un dispositif (110) d'émission embarqué, qui est configuré pour envoyer un signal (S) d'activation pour l'activation d'un dispositif (30) transpondeur, qui comprend ou qui forme le dispositif d'émission sur la voie, et
- le signal d'émission modulé en fréquence est un signal (AS) de réaction du dispositif (30) transpondeur.

3. Dispositif (100) embarqué suivant l'une des revendications précédentes,
**caractérisé en ce que**
le dispositif (130) d'analyse est conformé de manière à analyser la courbe de fréquence et/ou le niveau de signal à des fréquences différentes du signal d'émission reçu modulé en fréquence et de manière à produire l'avertissement (UW) de diaphonie, si la courbe de fréquence et/ou le niveau du signal montre un signal (AS) de réaction d'un dispositif (30) transpondeur, qui a été activé par un autre dispositif d'émission embarqué.

4. Dispositif (100) embarqué suivant l'une des revendications précédentes,
**caractérisé en ce que**
le dispositif (130) d'analyse est conformé de manière à comparer le niveau du signal, pour une fréquence du signal d'émission modulé en fréquence, au niveau du signal pour une autre fréquence du signal d'émission modulé en fréquence et de manière à produire l'avertissement (UW) de diaphonie dans le cas d'un écart entre les niveaux du signal au-delà d'une mesure donnée à l'avance.

5. Dispositif (100) embarqué suivant l'une des revendications précédentes,
**caractérisé en ce que**
le signal d'émission modulé en fréquence est un signal binaire, qui a pour un « 0 » logique une première fréquence du signal et pour un « 1 » logique une deuxième fréquence du signal.

6. Dispositif (100) embarqué suivant l'une des revendications précédentes,
**caractérisé en ce que**
le dispositif (130) d'analyse est conformé de manière à comparer le niveau du signal pour une fréquence du signal, en particulier la première mentionnée ci-dessus, au niveau du signal pour une autre fréquence du signal, en particulier la deuxième mentionnée ci-dessus, et de manière à produire l'avertissement (UW) de diaphonie, si la différence entre les niveaux du signal atteint ou dépasse un seuil donné à l'avance ou se trouve à l'extérieur d'une plage de différence de consigne donnée à l'avance.

7. Dispositif (100) embarqué suivant l'une des revendications précédentes,
**caractérisé en ce que**
le dispositif (130) d'analyse est conformé de manière à mesurer la pente des flancs de la fréquence du signal, lors de changements de fréquence du signal, et à produire un avertissement (UW) de diaphonie, si la valeur absolue de la pente des flancs atteint ou est plus petite qu'un seuil donné à l'avance.

8. Dispositif (100) embarqué suivant l'une des revendications précédentes,
**caractérisé en ce que**
le dispositif (100) embarqué est propre à activer des balises de la norme ETCS et à traiter des signaux de réaction de balise de la norme ETCS.

9. Véhicule, en particulier véhicule (11, 12) ferroviaire,
**caractérisé en ce que**
le véhicule est équipé d'un dispositif (100) embarqué suivant l'une des revendications précédentes.

10. Procédé de transmission d'au moins une information d'un dispositif d'émission sur la voie à un véhicule qui passe devant, en particulier à un véhicule ferroviaire, dans lequel, dans le procédé, le dispositif d'émission sur la voie envoie un signal d'émission de voie, qui est modulé également en fréquence,
dans lequel on analyse, du côté du véhicule, la courbe de fréquence du signal d'émission reçu, et éventuellement également les niveaux du signal pour des fréquences différentes du signal d'émission reçu, et
on produit ou non un avertissement (UW) de diaphonie, en fonction de la courbe de fréquence, et éventuellement également des niveaux des signaux,
**caractérisé en ce que**
- le signal d'émission modulé en fréquence est un signal binaire, qui a pour un « 0 » logique une première fréquence du signal et pour un « 1 » logique une deuxième fréquence du signal, et
- on détecte la pente des flancs de la fréquence du signal à des changements de fréquence du signal de la première fréquence du signal à la deuxième fréquence du signal et de la deuxième fréquence du signal à la première fréquence du signal, et on produit l'avertissement (UW) de diaphonie, si la pente des flancs est inférieure à une mesure donnée à l'avance.

11. Procédé suivant la revendication 10,
**caractérisé en ce que**
- le signal d'émission modulé en fréquence est un signal binaire, qui a pour un « 0 » logique une première fréquence du signal et pour un « 1 » logique une deuxième fréquence du signal, et
- on compare le niveau du signal à la première fréquence signal au niveau du signal à la deuxième fréquence du signal, et on produit l'avertissement (UW) de diaphonie, si la différence entre les niveaux du signal atteint ou dépasse un seuil donné à l'avance.

12. Procédé suivant la revendication 11,
**caractérisé en ce que**
- le signal d'émission modulé en fréquence est un signal binaire, qui a pour un « 0 » logique une première fréquence du signal et pour un « 1 » logique une deuxième fréquence du signal, et
- on détecte le niveau du signal à la première fréquence du signal, le niveau du signal à la deuxième fréquence du signal et la pente des flancs de la fréquence du signal, lors de changements de fréquence du signal de la première fréquence du signal à la deuxième fréquence du signal et/ou de la deuxième fréquence du signal à la première fréquence du signal, et
- on produit l'avertissement (UW) de diaphonie, si le niveau du signal à la première fréquence du signal s'écarte au-delà d'une mesure donnée à l'avance du niveau du signal à la deuxième fréquence du signal, ou si la pente des flancs de la fréquence du signal, lors des changements de la fréquence du signal, est plus petite qu'une mesure donnée à l'avance.

13. Procédé suivant l'une des revendications 10 à 12 précédentes,
**caractérisé en ce que**
- le dispositif d'émission sur la voie est un dispositif (30) transpondeur sur la voie ou une partie constitutive d'un dispositif (30) transpondeur sur la voie, en particulier une balise sur la voie, et
- un dispositif (110) d'émission embarqué envoie un signal (S) d'activation pour l'activation du dispositif (30) transpondeur sur la voie, et
- le dispositif (30) transpondeur sur la voie envoie, après réception du signal (S) d'activation, comme signal d'émission sur la voie, un signal (AS) de réaction au moins également modulé en fréquence.
